# FASCICULE DE BREVET EUROPEEN

(11) **EP 3 177 105 B1**
(45) Date de publication et mention de la délivrance du brevet: **04.08.2021**
(21) Numéro de dépôt: 16201143.1
(22) Date de dépôt: 29.11.2016
(51) Int. Cl.: H05B 3/06, A41D 13/005, H05B 3/34, H01R 4/72, H01R 13/52

(54) **KIT POUR LA RÉALISATION D'UN DISPOSITIF À RÉSEAU ÉLECTRIQUE ARBORESCENT**
KIT FÜR DIE ERZEUGUNG EINER VORRICHTUNG MIT EINEM VERZWEIGTEN STROMNETZ
KIT FOR PRODUCING A DEVICE WITH A BRANCHED ELECTRIC NETWORK

(30) Priorité: 01.12.2015 FR 1561676
(43) Date de publication de la demande: 07.06.2017
(73) Titulaire: Tibtech Innovations, 59223 Roncq (FR)
(72) Inventeur: Tiberghien, Guillaume, 59700 Marcq-en-Baroeul (FR)
(74) Mandataire: Bureau Duthoit Legros Associés

(56) Documents cités:
- EP-A2- 2 314 744
- US-A1- 2006 006 168
- US-A1- 2009 011 656
- US-A1- 2011 030 120
- US-A1- 2015 230 524

## Description

L'invention concerne un kit modulaire pour la réalisation d'un dispositif électrique, mais encore un dispositif à réseau électrique arborescent obtenu par l'assemblage des modules du kit, ainsi qu'un ensemble comprenant un article textile et un dispositif à réseau électrique arborescent conforme à l'invention.

L'invention concerne encore un procédé d'intégration d'un dispositif à réseau arborescent dans un article textile, tel qu'un vêtement ou autres.

Le domaine de l'invention est celui des articles textiles intelligents, connus sous l'appellation « *smart textile* », en particulier des vêtements chauffants.

Dans ce domaine, en particulier des vêtements chauffants, il est connu d'ajouter une fonction de chauffage à l'article textile par l'intégration d'un équipement électrique comprenant, un voire plusieurs éléments chauffants, typiquement sous forme de nappes souples résistives, un dispositif de contrôle, comprenant typiquement une connectique, un microcontrôleur, un bouton d'actionnement, et une source électrique, bien souvent nomade, telle qu'une batterie électrique. Un tel état de la technique est par exemple connu du document US 2015/0272236 A1. Ainsi et selon l'exemple de la figure 3 de cette antériorité, cet équipement comprend une batterie repérée 106, un dispositif de contrôle repéré 104, et des éléments chauffants repérés 102, du type résistif.

Selon cette antériorité, des poches sont cousues au vêtement et destinées à recevoir les composants de l'équipement, à savoir la batterie, le dispositif de contrôle, et les éléments chauffants. Ces différents composants sont reliés électriquement par un réseau électrique filaire propre et spécifique à la configuration spatiale des composants dans le vêtement.

Selon les constatations de l'inventeur, les différents éléments chauffants, et le réseau électrique filaire qui les relient au dispositif de contrôle et à la source d'énergie sont aujourd'hui conçus et fabriqués par les acteurs du marché, spécifiquement pour une intégration spécifique donnée à un vêtement, et selon des volumes de production important, afin de rentabiliser ce coût de développement propre à cette intégration particulière qui dépend du vêtement.

En raison du coût de développement de l'intégration d'un tel équipement électrique, dépendant d'une configuration de vêtement, et selon les constatations de l'inventeur, il est souvent renoncé à équiper une autre configuration d'article textile d'une fonction de chauffage lorsque les volumes de production espérés sont plus modestes.

Selon les constatations de l'inventeur, il existe un besoin pour un dispositif électrique, notamment chauffant, qui puisse être intégré dans un article textile tel qu'un vêtement, de manière économiquement viable, même lorsque les volumes de production espérés sont modestes.

Le document US2015/230524A1 décrit un kit selon le préambule de la revendication 1.

Ainsi, le but de la présente invention est de proposer un kit modulaire pour la réalisation d'un dispositif électrique à réseau arborescent, répondant à cet objectif.

Plus particulièrement, le but de la présente invention est de proposer un tel kit dont l'assemblage des modules, répond à la plupart des configurations spatiales d'intégration à des articles textiles.

Un autre but de la présente invention est de proposer un tel kit, qui au moins selon un mode de réalisation, permet la réalisation de dispositif à réseau électrique arborescent, dans des articles textiles tels que des vêtements, et sans dégrader le confort de son porteur.

Un autre but de la présente invention est de proposer un tel kit pour la réalisation d'un dispositif à réseau électrique arborescent qui s'intègre à des articles textiles, en particulier à vocation sportive, militaire, professionnelle, avantageusement sans limiter l'amplitude des mouvements de son porteur.

Un autre but est de proposer un dispositif à réseau électrique arborescent obtenu par assemblage des modules du kit, ainsi qu'un ensemble article textile et dispositif électrique en particulier chauffant, intégré à l'article textile.

Un autre but de l'invention est de proposer un procédé d'intégration d'un dispositif électrique chauffant dans un article textile obtenu par la mise en œuvre d'un kit conforme à l'invention.

D'autres buts et avantages de la présente invention apparaîtront au cours de la description qui va suivre qui n'est donnée qu'à titre indicatif et qui n'a pas pour but de la limiter.

Aussi l'invention concerne tout d'abord un kit pour la réalisation d'un dispositif à réseau électrique arborescent convenant pour être intégré dans un article textile, tel qu'un vêtement, le kit, présentant plusieurs modules, y compris :
- plusieurs éléments consommateurs d'énergie électrique ou, alternativement plusieurs éléments générateurs d'énergie électrique
- une source d'énergie électrique,
- un dispositif de contrôle, destiné à être connecté à ladite source d'énergie électrique comprenant un microcontrôleur, apte au moins à commander l'arrêt ou la mise en marche des éléments consommateurs d'énergie électrique, ou alternativement apte à réguler la recharge de la source d'énergie électrique à partir de l'énergie électrique collectée par lesdits éléments générateurs d'énergie,
- plusieurs systèmes de liaison filaire arborescents, souples, comprenant chacun, une partie de connectique à deux pôles, dite connectique amont, liée électriquement en parallèle à au moins deux autres parties de connectiques, dites connectique avale, chacune à deux pôles,
les différents modules électriques étant physiquement indépendants, comprenant chacun au moins une partie de connectique à deux pôles,
les parties de connectiques électriques des modules électriques étant configurées physiquement pour permettre l'assemblage d'un réseau électrique arborescent, résultant au moins de l'utilisation de plusieurs systèmes de liaison filaire arborescents, ledit réseau électrique arborescent permettant de lier électriquement, en parallèle, l'ensemble source d'énergie électrique/ dispositif de contrôle, d'une part, en haut de l'arborescence, et au moins plusieurs des éléments consommateurs d'énergie électrique d'autre part, en bas de l'arborescence.

Selon l'invention, la partie de connectique amont, d'une part, et les au moins deux parties de connectique aval, d'autre part, desdits systèmes de liaison filaire arborescents sont alors respectivement une partie mâle et deux parties femelles, ou inversement, une partie femelle et deux parties mâles, les modules de systèmes de liaison filaire arborescents étant configurés pour être combinables par connexion directe de la partie de connectique amont d'un système de liaison filaire arborescent à une partie de connectique aval d'un autre système de liaison filaire arborescent.

Selon ces caractéristiques optionnelles de l'invention, prises seules ou en combinaison :
- le kit comprend plusieurs éléments dits consommateurs d'énergie électrique y compris une ou plusieurs nappes chauffantes, souples, résistives ; ou alternativement
- ledit kit comprenant plusieurs éléments dits générateurs d'énergie électrique tels que des cellules photovoltaïques,
- les connectiques électriques sont des connectiques comprenant des parties mâle et femelle, mutuellement clipsables, la partie de connectique amont, d'une part, et les au moins deux parties de connectique aval, d'autre part, desdits systèmes de liaison arborescents étant respectivement une partie mâle et deux parties femelles, ou inversement, une partie femelle et deux parties mâles ;
- les parties mâle et femelle sont en matériau synthétique, tel que le plastique ou le silicone, les connectiques comprenant des gaines thermo-rétractables, chacune des gaines présentant une extrémité pré-rétractée sur la partie mâle, ou inversement femelle, l'autre extrémité non rétractée de la gaine étant destinée à recouvrir la partie femelle, ou inversement la partie mâle, lors du clipsage des deux parties mâle/femelle, puis chauffée, afin d'assurer l'étanchéité de la liaison électrique créée ;
- les connectiques sont plates, d'épaisseur inférieure ou égale à 3 mm ;
- le kit comprenant comme module, un système de liaison filaire étirable, élastiquement, comprenant une première partie de connectique à au moins deux pôles, liée électriquement, à une deuxième partie de connectique, à au moins deux pôles, par au moins deux fils électriques en parallèle, les deux parties de connectique étant maintenues en position rétractée par un textile élastique, les au moins deux liaisons filaires s'étendant en longueur et en parallèle depuis la première partie de connectique vers la deuxième partie de connectique, en suivant des ondulations, lesdits fils électriques étant enchevêtrés audit textile élastique suivant leur longueur ;
- le kit comprenant comme module un système de liaison filaire série comprenant une partie de connectique à deux pôles, dite amont, et deux parties de connectique, dite aval, chacune à deux pôles, ainsi que des fils liant électriquement en série les parties de connectique ;
- la ou les nappes chauffantes comprennent au moins un élément résistif, souple, fixé notamment contre-collé à une membrane imper-respirante, voire fixé et maintenu entre deux membranes imper-respirantes.

L'invention concerne encore un dispositif électrique chauffant résultant de l'assemblage des modules d'un kit conforme à l'invention, lesdits modules étant assemblés mutuellement électriquement par leurs connectiques, et selon un réseau électrique arborescent résultant de l'utilisation de plusieurs systèmes de liaison filaire arborescents, par connexion directe de la partie de connectique amont d'un système de liaison filaire arborescent à une partie de connectique aval d'un autre système de liaison filaire arborescent,
ledit réseau électrique arborescent permettant de lier électriquement, en parallèle, l'ensemble source d'énergie électrique/ dispositif de contrôle, d'une part, en haut de l'arborescence, et au moins plusieurs des éléments consommateurs d'énergie électrique , d'autre part, en bas de l'arborescence.

Selon un mode de réalisation, le dispositif chauffant comprend au moins deux éléments consommateurs, en particulier deux nappes chauffantes, connectés en série aux deux parties de connectique aval du système de liaison filaire en série.

L'invention concerne encore un dispositif électrique résultant de l'assemblage des modules d'un kit selon l'invention, lesdits modules étant assemblés mutuellement électriquement par leurs connectiques, et selon un réseau électrique arborescent résultant de l'utilisation de plusieurs systèmes de liaison filaire arborescentes, par connexion directe de la partie de connectique amont d'un système de liaison filaire arborescent à une partie de connectique aval d'un autre système de liaison filaire arborescent,
ledit réseau électrique arborescent permettant de lier électriquement, en parallèle, l'ensemble source d'énergie électrique/ dispositif de contrôle, d'une part, en haut de l'arborescence, et au moins plusieurs éléments générateurs d'énergie électrique, d'autre part, en bas de l'arborescence.

L'invention concerne encore un ensemble comprenant un article textile et un dispositif électrique selon l'invention intégré audit article textile, l'article textile étant choisi notamment parmi :
- un revêtement de mobilier tel que housse de siège, de canapé,
- une couette, sac de couchage, drap, taie d'oreiller,
- un vêtement, tel que veste, pantalon, ou gant.

L'invention concerne encore un procédé d'intégration d'un dispositif électrique dans un article textile obtenu par la mise en œuvre d'un kit conforme à l'invention comprenant les étapes suivantes :
- prévoir un article textile,
- définir les emplacements dans ledit article textile desdits plusieurs éléments consommateurs d'énergie électrique, y compris l'emplacement d'une ou plusieurs nappes chauffantes, ou alternativement les emplacements dans ledit article textile desdits plusieurs éléments consommateurs d'énergie électrique ainsi que l'emplacement du dispositif de contrôle, selon une configuration spatiale d'intégration déterminée
- sélectionner parmi les modules du kit la combinaison de systèmes filaires répondant à cette configuration spatiale d'intégration déterminée par l'obtention d'un réseau électrique arborescent joignant le dispositif de contrôle, d'une part, aux éléments consommateurs d'énergie électrique ou alternativement aux éléments générateurs d'énergie, d'autre part,
- assembler les parties de connectique des modules sélectionnés pour l'obtention du dispositif électrique arborescent.

L'invention sera mieux comprise à la lecture de la description suivante accompagnée des dessins en annexe parmi lesquels :
- La figure 1 est un schéma d'un exemple de réalisation d'un dispositif chauffant à réseau électrique arborescent conforme à l'invention selon un mode de réalisation,
- La figure 2 est une vue de détail d'un module du kit conforme à l'invention, et en particulier un système de liaison filaire arborescent, souple, qui peut être utilisé pour alimenter en parallèle deux éléments consommateur d'énergie électrique, en particulier deux nappes souples chauffantes, à partir d'une même source d'énergie électrique,
- Les figures 3a à 3c sont trois vues des parties (dures) mâle et femelle de connectique lors de leur clipsage, ainsi que d'une gaine thermo rétractable, assurant une liaison étanche entre ces deux parties, adoucissant les angles vifs des boîtiers de connectique,
- La figure 4 est une vue de détail d'un module du kit conforme à l'invention selon un mode de réalisation,
- La figure 5 est une vue d'un système de liaison filaire élastiquement étirable,
- La figure 6 est une vue d'un exemple de nappe chauffante, résistive,
- La figure 7 est un schéma d'un exemple de réalisation d'un dispositif à réseau électrique arborescent conforme à l'invention selon un second mode de réalisation de l'invention.

Aussi l'invention concerne un kit convenant pour la réalisation d'un dispositif 1 à réseau électrique arborescent, comprenant plusieurs modules, y compris :
- plusieurs éléments consommateurs d'énergie électrique 2, 2', 2",2''',2'''',3 y compris une ou plusieurs nappe(s) souple(s), chauffante(s) 2, 2', 2",2"',2"", résistives ou encore plusieurs éléments générateurs d'énergie électrique, tels des cellules photovoltaïques,
- une source d'énergie électrique 5, de préférence nomade, telle qu'une batterie,
- un dispositif de contrôle 4, 4 ' comprenant un microcontrôleur, voire élément manuel d'actionnement, apte au moins à commander l'arrêt ou la mise en marche des éléments consommateurs d'énergie électrique 2, 2', 2",2''',2'''',3, ou alternativement apte à réguler la recharge de la source d'énergie électrique 5 à partir de l'énergie collectée par lesdits éléments générateurs d'énergie électrique 2b.

Le kit comprend encore des modules qui permettent de raccorder électriquement l'ensemble dispositif de contrôle 4/ source d'énergie électrique 5 aux différents éléments consommateurs d'énergie électrique ou alternativement auxdits éléments générateurs d'énergie électrique.

A cet effet, et de manière notable, ces modules comprennent plusieurs systèmes de liaisons filaire 6 arborescents. Chacun de ces modules, dit système de liaison filaire arborescent est souple, et comprend une partie de connectique à deux pôles, dite connectique amont 6₁, liée électriquement en parallèle à au moins deux autres parties de connectique, dites connectiques aval 6₂, 6₃, chacune à deux pôles.
Ainsi et tel qu'illustré à la figure 2 :
- un premier fil électrique 64 relie le premier pôle de la connectique amont 6₁ et le premier pôle de l'une repéré 6₂ des connectiques aval, et
- un deuxième fil électrique 66 relie, en parallèle le premier pôle de la connectique amont 6₁ avec le premier pôle de l'autre repérée 6₃ des connectiques aval,
- un troisième fil électrique 65 relie le deuxième pôle de la connectique amont 6₁ et le deuxième pôle de l'une repéré 6₂ des connectiques aval, et
- un quatrième fil électrique 67 relie, en parallèle le deuxième pôle de la connectique amont avec le deuxième pôle de l'autre repérée 6₃ des connectiques aval.
De préférence, les premier et troisième fils électriques 64 et 65, d'une part, ainsi que les deuxième et quatrième fils électriques, d'autre part, ne sont pas physiquement liés, sur toute leur longueur. Le premier fil électrique 64 et le troisième fil électrique 65, d'une part, et le deuxième fil électrique 66 et le quatrième fil électrique 67, forment respectivement deux branches souples, B1, B2, pouvant suivre deux chemins différents. Il est ainsi possible d'écarter les deux parties de connectique aval 6₂ et 6₃, et comme illustré à titre d'exemple à la figure 1.
Selon l'invention, les différents modules électriques 2, 2', 2",2''',2''', 3, 4, 5 sont physiquement indépendants, comprenant chacun au moins une partie de connectique à deux pôles, les parties de connectique électrique des modules électriques étant configurées physiquement pour permettre l'assemblage d'un réseau électrique arborescent 7, résultant au moins de l'utilisation d'un ou plusieurs système(s) de liaison(s) filaire(s) 6 arborescente(s). A cet effet, il est possible de combiner les systèmes de liaison filaire 6. Ainsi la partie de connectique amont 6₁ d'un système 6de liaison filaire arborescent peut être connectée directement (ou indirectement par l'intermédiaire d'un autre module filaire), à une partie de connectique aval 6₂ ou 6₃ d'un autre système de liaison filaire arborescent.

Ce réseau électrique arborescent 7 permet, selon une alternative de l'invention, de lier électriquement, en parallèle, l'ensemble source d'énergie électrique 5/ dispositif de contrôle 4, d'une part, en haut de l'arborescence, et au moins plusieurs des éléments consommateurs d'énergie électrique 2, 2', 2", 3, d'autre part, en bas de l'arborescence, qui sont tous alimentés par la même source d'énergie électrique 5.
Ce réseau électrique arborescent 7 permet encore, selon une autre alternative de l'invention, de lier électriquement, en parallèle, l'ensemble source d'énergie électrique 5/ dispositif de contrôle 4', d'une part, en haut de l'arborescence, à plusieurs des éléments générateurs d'énergie électrique 2b, d'autre part, en bas de l'arborescence, qui permettent tous de recharger la source d'énergie électrique 5.
D'une manière générale les éléments générateurs d'énergie peuvent être des cellules photo électriques sur film ou par exemple disposées ou soudées sur une étoffe ou un pad textile par un moyen quelconque. Ces cellules permettent de recharger la source d'énergie à partir des rayonnements solaires. Les éléments générateurs d'énergie peuvent encore être des antennes destinées à collecter les rayonnements électromagnétiques ambiants pour les transformer en courant.
Les connectiques électriques utilisées peuvent être des connectiques comprenant des parties mâles M et femelles F, mutuellement clipsables.
La partie de connectique amont 6₁, d'une part, et les au moins deux parties de connectique aval 6₂, 6₃, d'autre part, dudit système 6 de liaison filaire arborescent sont alors respectivement une partie mâle M et deux parties femelles F, ou inversement, une partie femelle F et deux parties mâles M.
Chaque élément consommateur d'énergie électrique 2, 2', 2",2''',2'''',3, en particulier chaque nappe souple, ou encore alternativement chaque élément générateur d'énergie électrique 2b comprend une partie de connectique, mâle ou femelle, complémentaire (clipsable) à chacune des parties de connectique aval 6₂, 6₃ du système de liaison filaire 6.
Le dispositif de contrôle 4 ou 4' comprend une partie de connectique, mâle ou femelle, complémentaire (clipsable) à la partie de connectique amont 61 du système 6, voire une autre partie de connectique clipsable à une partie de connectique complémentaire de la source d'énergie.

Ainsi l'invention est née de la volonté de l'inventeur de proposer des modules de système filaire 6 qui permettent de répondre au câblage électrique entre les éléments consommateurs d'énergie et le dispositif de contrôle 4 (ou encore entre les éléments générateurs d'énergie électrique et le dispositif de contrôle 4') quel que soit la configuration spatiale de ces éléments modulaires dans l'article textile, et uniquement à partir des modules de système de liaison filaire du kit, autrement sans conception de liaison filaire spécifique à l'intégration du dispositif dans un article textile donné.
La plupart du temps le réseau électrique arborescent 7 résultera de l'assemblage par leur connectique de différents modules filaires, y compris plusieurs systèmes de liaison filaire 6 arborescents, ce qui impliquera dans l'article textile la présence de connectiques en plus grand nombre que dans les dispositifs chauffant de l'état de la technique connus par le demandeur.
Afin de limiter la gêne éventuelle liée à la présence de telles connectiques, on utilise de préférence des connectiques à deux pôles, plates, c'est-à-dire d'épaisseur inférieure ou égale à 3mm.
Les deux parties de connectiques clipsables, mâle et femelle, mutuellement engageantes peuvent être rendues étanches par l'ajout d'une gaine thermo rétractable, recouvrant et enserrant ces deux parties.
A cet effet, les connectiques peuvent comprendre ainsi des gaines G thermo-rétractables, chacune des gaines G présentant une extrémité pré-rétractée sur la partie mâle M, ou inversement femelle F de la connectique, l'autre extrémité non rétractée de la gaine G étant destinée à recouvrir la partie femelle F, ou inversement la partie mâle, lors du clipsage des deux parties mâle/femelle . Cette extrémité non rétractée est ensuite chauffée, afin d'assurer l'étanchéité de la liaison électrique créée.
Ainsi et tel qu'illustré à la figure 3a à titre d'exemple, deux parties de connectique complémentaire mâle et femme sont non connectées, la partie mâle M pourvu de la gaine G partiellement rétractée sur son boitier. A la figure 3b, les deux parties mâle et femelle sont clipsées réalisant ainsi une double liaison électrique, par la connexion de leurs pôles, deux à deux. L'extrémité non rétractée de la gaine G est ensuite soumise à une source de chaleur, provoquant sa rétractation sur la partie femelle, tel qu'illustré à la figure 3c.

Cette gaine G rétractée assure d'une part l'étanchéité de la liaison électrique, mais encore, peut permettre avantageusement, d'adoucir (de supprimer) les arêtes vives des boitiers de connectiques lorsque en matériau synthétique dur, dans l'objectif de limiter la gêne liée à la présence de telles connectiques dures dans l'article textile.
Selon un mode de réalisation, le kit peut encore comprendre comme module filaire, un système de liaison filaire étirable 8, élastiquement, illustré à titre d'exemple non limitatif à la figure 5.
Ce système 8 filaire élastiquement étirable comprend une première partie de connectique 8₁ à au moins deux pôles, liée électriquement, à une deuxième partie de connectique 8₂, à au moins deux pôles, par au moins deux fils électriques en parallèle 83, 84 (non étirable en soi). Le fil électrique 83 relie le premier pôle de la partie de connectique 8₁ au premier pôle de la partie de connectique 8₂. L'autre fil électrique 84 relie le deuxième pôle de la partie de connectique 8₁ au deuxième pôle de la partie de connectique 8₂.
Ces deux parties de connectique 8₁ 8₂ sont maintenues en position rétractée par un textile élastique 85. Les au moins deux fils électriques 83,84 s'étendent en longueur et en parallèle depuis la première partie de connectique 8₁ vers la deuxième partie de connectique 8₂, en suivant des ondulations, et de manière enchevêtrée audit textile élastique, et tel qu'illustrés à la figure 5. Le textile élastique 85 permet d'étirer élastiquement la liaison lors de l'écartement des deux parties de connectique 8₁ et 8₂. Lesdits fils électriques 83 et 84 sont avantageusement enchevêtrés audit textile élastique 85 suivant leur longueur en conservant une possibilité de glissement avec le textile afin de ne pas s'opposer à cet étirement.
Un tel module élastiquement étirable peut être avantageusement utilisé dans des zones d'un article textile qui sont soumises à mouvements, avantageusement sans limiter l'amplitude des mouvements de son porteur, que ce soit en amont de l'arborescence, tel qu'illustré à la figure 1, ou encore en son sein selon un mode de réalisation non illustré.
Le kit peut encore comprendre comme module filaire un système 9 de liaison filaire en série comprenant une partie de connectique 9₁ à deux pôles, dite amont, et deux parties de connectique 9₂, 9₃, dite aval, chacune à deux pôles, ainsi que des fils liant 93, 94, 95 électriquement en série les parties de connectique 9₁, 9₂, 9₃, et comme illustré à la figure 4.

Ainsi, un premier fil électrique 93 relie le premier pôle de la partie de connectique 9₁ amont à un premier pôle de l'une repérée 9₂ des deux parties de connectique aval, un deuxième fil électrique 94, relie le deuxième pôle de la partie de connectique aval 9₂ à un premier pôle de l'autre partie de connectique aval repérée 9₃. Enfin, un troisième fil repéré 95 relie le deuxième pôle de la partie de connectique aval 9₃ au deuxième pôle de la partie de connectique amont. Le fil électrique 93, et la demi section de longueur du fil électrique 94, d'une part, et l'autre demi section de longueur du fil 94, ainsi que le fil électrique 95, d'autre part, forment respectivement deux branches souples B3 et B4 pouvant suivre deux chemins différents.
Les parties de connectique aval 9₂, et 9₃ sont destinées à connecter en série deux éléments notamment consommateurs d'énergie électrique, et en particulier à deux nappes chauffantes repérées 2'" et 2"'. Un tel système 9 de liaison filaire en série peut par exemple, et tel qu'illustré à la figure 4, être intégré dans un gant et permettre de relier une nappe chauffante positionnée dans le gant au niveau d'un pouce, et une deuxième nappe chauffante au niveau des quatre autres doigts de la main.
D'une manière générale, la ou chacune des nappes chauffantes 7 peut comprendre au moins un élément résistif, souple 21, traversé par le courant, par exemple un fil résistif sur un support tel qu'une grille et maintenue par exemple entre deux membranes 22, 23 imper-respirantes.
L'invention concerne encore un dispositif 1 résultant de l'assemblage des modules 2, 2', 2",2''',2''', 3, 4, 5, 6 8, 9 d'un kit conforme à l'invention, lesdits modules étant assemblés mutuellement électriquement par leur(s) connectique(s), et selon un réseau électrique arborescent résultant de l'utilisation d'une ou plusieurs système(s) 6 de liaison(s) filaire(s) arborescente(s).
Selon un mode de réalisation, le dispositif est chauffant, le réseau électrique arborescent 7 permet de lier électriquement, en parallèle, l'ensemble source d'énergie électrique 5/ dispositif de contrôle 4, d'une part, en haut de l'arborescence, et au moins plusieurs des éléments consommateur 2, 2', 2",3 d'énergie électrique, d'autre part, en bas de l'arborescence.
Selon un mode de réalisation, le dispositif comprend au moins deux éléments consommateurs 2''', 2''''', en particulier deux nappes chauffantes, connectées en série aux deux parties de connectique 9₂, 9₃ aval du système de liaison filaire 9 en série d'un kit conforme à l'invention selon un mode de réalisation.
Selon un autre mode de réalisation ledit réseau électrique arborescent permet de lier électriquement, en parallèle, l'ensemble source d'énergie électrique 5/ dispositif de contrôle 4', d'une part, en haut de l'arborescence, et au moins plusieurs éléments générateurs d'énergie électrique 2b, d'autre part, en bas de l'arborescence.

L'invention concerne encore un ensemble comprenant un article textile et un dispositif électrique notamment chauffant conforme à l'invention, intégré audit article textile.
L'article textile peut être non limitativement choisi parmi :
- un revêtement de mobilier tel que housse de siège, de canapé,
- une couette, sac de couchage, drap, ou taie d'oreiller,
- un vêtement, tel que veste, pantalon, ou gant.
Des poches peuvent être cousues aux endroits de l'article textile destinés à recevoir les éléments consommateurs d'énergie, à savoir notamment la ou les nappes chauffantes, ou encore aux endroits destinés à recevoir le dispositif de contrôle 4, voire la source d'énergie électrique 5. Ces poches assurent respectivement le maintien physique de ces modules. Le maintien des éléments consommateurs, voire des éléments générateurs d'énergie électrique 2b sur l'article textile peut encore être obtenu par collage, couture ou autre. La ou les éléments consommateurs d'énergie peuvent encore comprendre un ou plusieurs capteurs 3, par exemple capteur de température, capteur de fréquence cardiaque des dispositifs générateurs de lumière, tel que LEDs, ou encore un ou plusieurs actionneurs.
L'invention concerne encore un procédé d'intégration d'un dispositif électrique notamment chauffant dans un article textile obtenu par la mise en œuvre d'un kit conforme à l'invention.
Ce procédé comprend les étapes suivantes :
- prévoir un article textile, tel qu'un vêtement ou autre,
- définir les emplacements dans ledit article textile desdits plusieurs éléments consommateurs d'énergie électrique y compris l'emplacement d'une ou plusieurs nappes chauffantes, ou alternativement des éléments générateurs d'énergie électrique, ainsi que l'emplacement du dispositif de contrôle, selon une configuration spatiale d'intégration déterminée,
- sélectionner parmi les modules du kit, le système de liaison filaire, ou la combinaison de systèmes de liaisons filaires 6, 7, 8 répondant à cette configuration spatiale d'intégration déterminée par l'obtention d'un réseau électrique 7 arborescent joignant le dispositif de contrôle d'une part, aux différents éléments consommateurs d'énergie électrique, ou alternativement auxdits éléments générateurs d'énergie électrique, d'autre part,
- assembler les parties de connectiques des modules sélectionnés pour l'obtention du dispositif électrique à réseau arborescent.
Le kit selon l'invention répond avantageusement à la plupart des configurations spatiales d'intégration à partir des modules du kit, à savoir sans nécessiter le développement d'élément spécifique pour une intégration déterminée. Il permet de répondre à la plupart des cahiers des charges des clients finaux ou donneurs d'ordre, en leur permettant d'intégrer le kit au stade de la confection finale. Avantageusement, il devient possible alors de proposer ce kit au plus grand nombre de fabricants, et ainsi possible de fabriquer les divers modules du kit en quantité, limitant le coût de revient du kit par effet de volume, et même lorsque les volumes de production propres à chaque client sont modestes.
La source d'énergie électrique, en particulier la batterie peut être inférieure ou égale à 24V, par exemple 3,7V ou encore 7,4V ou encore 12V ou encore 24 V. L'intensité maximale dans le réseau électrique arborescent peut être inférieure à 3 Ampère et de préférence inférieure à 1,5A. La section conductrice de chaque fil électrique des systèmes de liaison filaire peut être comprise entre 0,003 mm² et 1,2 mm².
Naturellement d'autres modes de réalisation auraient pu être envisagés par l'homme du métier sans pour autant sortir du cadre de l'invention tel que défini par les revendications ci-après.

### NOMENCLATURE

1. Dispositif chauffant,
2, 2', 2", 2''', 2"". Nappe souples chauffantes,
2b. Eléments générateurs d'énergie électrique (tels que cellules photovoltaïques)
21 Elément résistif souple,
22, 23. Membranes imper-respirantes
3. Capteur électrique,
4, 4'. Dispositif de contrôle,
5. Source d'énergie électrique,
6. Système de liaison(s) filaire(s) arborescent(s),
6₁. Partie de connectique amont (système de liaison filaire 6),
6₂, 6₃. Parties de connectique aval (système 6),
7. Réseau électrique arborescent,
8. Système de liaison filaire étirable,
8₁, 8₂. Premier et seconde partie de connectiques (Système 8),
83, 84. Fils électriques (système 8),
85. Textile élastique,
9. Système de liaison filaire série,
9₁. Partie de connectique amont (système 9)
9₂,9₃. Parties de connectique aval (système 9),
93, 94, 95. Fils électriques (système 9)
B1. Branche souple (fils 64 et 65),
B2. Branche souple (fils 66 et 67),
B3. Branche souple (fils 93 et 94),
B3. Branche souple (fils 94 et 95)
F. Partie de connectique femelle,
G. Gaine thermo-rétractable,
M. Partie de connectique mâle.

## Revendications

1. Kit pour la réalisation d'un dispositif (1) à réseau électrique arborescent, convenant pour être intégré dans un article textile, tel qu'un vêtement, le kit présentant plusieurs modules, y compris :
- plusieurs éléments consommateurs d'énergie électrique (2, 2', 2",2''',2'''',3) ou, alternativement plusieurs éléments générateurs d'énergie électrique (2b)
- une source d'énergie électrique (5),
- un dispositif de contrôle (4, 4'), destiné à être connecté à ladite source d'énergie électrique (5) comprenant un microcontrôleur, apte au moins à commander l'arrêt ou la mise en marche des éléments consommateurs d'énergie électrique (2, 2', 2",2''',2'''',3), ou alternativement apte à réguler la recharge de la source d'énergie électrique (5) à partir de l'énergie électrique collectée par lesdits éléments générateurs d'énergie électrique (2b), et
- plusieurs systèmes de liaison filaire (6) arborescents, souples, comprenant chacun une partie de connectique à deux pôles, dite connectique amont (6₁), liée électriquement en parallèle à au moins deux autres parties de connectique, dites connectiques aval (6₂, 6₃), chacune à deux pôles, les différents modules électriques (2, 2', 2",2''',2''', 3, 4, 5) étant physiquement indépendants, comprenant chacun au moins une partie de connectique à deux pôles,
les parties de connectiques électriques des modules électriques étant configurées physiquement pour permettre l'assemblage d'un réseau électrique arborescent (7), résultant au moins de l'utilisation de plusieurs systèmes (6) de liaison filaire arborescents,
ledit réseau électrique arborescent (7) permettant de lier électriquement, en parallèle, l'ensemble source d'énergie électrique (5)/ dispositif de contrôle (4 ; 4'), d'une part, en haut de l'arborescence, et au moins plusieurs des éléments consommateurs d'énergie électrique (2, 2', 2",3), ou alternativement plusieurs éléments générateurs d'énergie électrique, d'autre part, en bas de l'arborescence,
**caractérisé en ce que** la partie de connectique amont (6₁), d'une part, et les au moins deux parties de connectique aval (6₂, 6₃), d'autre part, desdits systèmes de liaison filaire arborescents (6) sont alors respectivement une partie mâle (M) et deux parties femelles (F), ou inversement, une partie femelle (F) et deux parties mâles (M), les systèmes de liaison filaire (6) arborescents étant configurés pour être combinables par connexion directe de la partie de connectique amont (6₁) d'un système de liaison filaire arborescent (6) à une partie de connectique aval (6₂, 6₃) d'un autre système de liaison filaire arborescent.

2. Kit selon la revendication 1, comprenant plusieurs éléments dits consommateurs d'énergie électrique (2, 2', 2",2''',2'''',3), y compris une ou plusieurs nappes chauffantes, souples, résistives.

3. Kit selon la revendication 1, comprenant plusieurs éléments dits générateurs d'énergie électrique tels que des cellules photovoltaïques.

4. Kit selon l'une des revendications 1 à 3, dans lequel les parties mâle (M) et femelle (F) des connectiques électriques sont mutuellement clipsables.

5. Kit selon la revendication 4, dans lequel les parties mâle (M) et femelle (F) sont en matériau synthétique les connectiques comprenant des gaines (G) thermo-rétractables, chacune des gaines présentant une extrémité pré-rétractée sur la partie mâle (M) , ou inversement femelle, l'autre extrémité non rétractée de la gaine (G) étant destinée à recouvrir la partie femelle (F), ou inversement la partie mâle, lors du clipsage des deux parties mâle/femelle, puis chauffée, afin d'assurer l'étanchéité de la liaison électrique créée.

6. Kit selon la revendication 5, dans lequel les connectiques sont plates, d'épaisseur inférieure ou égale à 3 mm.

7. Kit selon l'une des revendications 1 à 6, comprenant comme module, un système de liaison filaire étirable (8), élastiquement, comprenant une première partie de connectique (8₁) à au moins deux pôles, liée électriquement, à une deuxième partie de connectique (8₂), à au moins deux pôles, par au moins deux fils électriques en parallèle (83, 84), les deux parties de connectique (8₁, 8₂) étant maintenues en position rétractée par un textile élastique (85), les au moins deux liaisons filaires s'étendant en longueur et en parallèle depuis la première partie de connectique (8₁) vers la deuxième partie de connectique (8₂), en suivant des ondulations, lesdits fils électriques (84,85) étant enchevêtrés audit textile élastique (85) suivant leur longueur.

8. Kit selon l'une des revendications 1 à 7, comprenant comme module un système (9) de liaison filaire en série comprenant une partie de connectique (9₁) à deux pôles, dite amont, et deux parties de connectique (9₂, 9₃), dite aval, chacune à deux pôles, ainsi que des fils liant (93, 94, 95) électriquement en série les parties de connectique (9₁, 9₂, 9₃).

9. Kit selon la revendication 2, prise seule ou en combinaison avec l'une des revendications 4 à 8, dans lequel la ou les nappes chauffantes comprennent au moins un élément résistif, souple (21), fixé à une membrane (22, 23) imper-respirantes, ou alternativement maintenu et fixé entre deux membranes (22, 23) imper-respirantes.

10. Kit selon l'une des revendications 1 à 9, dans lequel lesdits systèmes de liaison filaire (6) arborescents, souples, comprennent chacun :
- un premier fil électrique (64) reliant le premier pôle de la connectique amont (6₁) et le premier pôle de l'une des connectiques aval, et
- un deuxième fil électrique (66) reliant, en parallèle le premier pôle de la connectique amont (6₁) avec le premier pôle de l'autre des connectiques aval,
- un troisième fil électrique (65) reliant le deuxième pôle de la connectique amont (6₁) et le deuxième pôle de l'une des connectiques aval, et
- un quatrième fil électrique (67) reliant, en parallèle le deuxième pôle de la connectique amont avec le deuxième pôle de l'autre des connectiques aval,
les premier et troisième fils électriques (64,65), d'une part, ainsi que les deuxième et quatrième fils électriques (66,67), d'autre part, n'étant pas physiquement liés, sur toute leur longueur, le premier fil électrique (64) et le troisième fil électrique (65), d'une part, et le deuxième fil électrique (66) et le quatrième fil électrique (67), formant respectivement deux branches souples (B1,B2) configurées pour suivre deux chemins différents.

11. Dispositif électrique (1) chauffant résultant de l'assemblage des modules (2, 2', 2",2''',2''', 3, 4, 5, 6 8, 9) d'un kit selon la revendication 2, lesdits modules étant assemblés mutuellement électriquement par leurs connectiques, et selon un réseau électrique arborescent résultant de l'utilisation de plusieurs systèmes (6) de liaison filaire arborescentes par connexion directe de la partie de connectique amont (6₁) d'un système (6) de liaison filaire arborescent à une partie de connectique aval (6₂ ou 6₃) d'un autre système de liaison filaire arborescent,
ledit réseau électrique arborescent (7) permettant de lier électriquement, en parallèle, l'ensemble source d'énergie électrique (5)/ dispositif de contrôle (4), d'une part, en haut de l'arborescence, et au moins plusieurs des éléments consommateurs (2, 2', 2",3) d'énergie électrique, d'autre part, en bas de l'arborescence.

12. Dispositif électrique chauffant selon la revendication 11 comprenant au moins deux éléments consommateurs (2''', 2'''''), en particulier deux nappes chauffantes, connectés en série aux deux parties de connectique (9₂, 9₃) aval du système de liaison filaire (9) en série d'un kit selon la revendication 8.

13. Dispositif électrique résultant de l'assemblage des modules d'un kit selon la revendication 3, lesdits modules étant assemblés mutuellement électriquement par leurs connectiques, et selon un réseau électrique arborescent résultant de l'utilisation de plusieurs systèmes (6) de liaison filaire arborescentes par connexion directe de la partie de connectique amont (6₁) d'un système (6) de liaison filaire arborescent à une partie de connectique aval (6₂ ou 6₃) d'un autre système de liaison filaire arborescent, ledit réseau électrique arborescent (7) permettant de lier électriquement, en parallèle, l'ensemble source d'énergie électrique (5)/ dispositif de contrôle (4'), d'une part, en haut de l'arborescence, et plusieurs éléments générateurs d'énergie électrique (2b), d'autre part, en bas de l'arborescence.

14. Ensemble comprenant un article textile et un dispositif à réseau électrique arborescent selon l'une quelconque des revendications 11 à 13, intégré audit article textile, l'article textile étant choisi parmi :
- un revêtement de mobilier tel que housse de siège, de canapé,
- une couette, sac de couchage, drap, taie d'oreiller,
- un vêtement, tel que veste, pantalon, ou gant.

15. Procédé d'intégration d'un dispositif électrique dans un article textile obtenu par la mise en œuvre d'un kit conforme à l'une quelconque des revendications 1 à 10, comprenant les étapes suivantes,
- prévoir un article textile,
- définir les emplacements dans ledit article textile desdits plusieurs éléments consommateurs d'énergie électrique, ou alternativement plusieurs éléments générateurs électriques, ainsi que l'emplacement du dispositif de contrôle (4) selon une configuration spatiale d'intégration déterminée,
- sélectionner parmi les modules du kit la combinaison de systèmes filaires (6, 7, 8) répondant à cette configuration spatiale d'intégration déterminée par l'obtention d'un réseau électrique (7) arborescent joignant le dispositif de contrôle, d'une part, aux éléments consommateurs d'énergie électrique ou alternativement auxdits éléments générateurs d'énergie électrique, d'autre part,
- assembler les parties de connectique des modules sélectionnés pour l'obtention du dispositif électrique à réseau électrique arborescent.

## Patentansprüche

1. Bausatz für die Herstellung einer Vorrichtung (1) mit verzweigtem Stromnetz, die geeignet ist, um in einem Textilartikel, wie in einem Kleidungsstück, integriert zu sein, wobei der Bausatz mehrere Module aufweist, einschließlich:
- mehrerer Strom verbrauchender Elemente (2, 2', 2", 2"', 2"", 3) oder alternativ mehrerer Strom erzeugender Elemente (2b)
- einer Stromquelle (5),
- einer Steuervorrichtung (4, 4'), die dazu bestimmt ist, mit der Stromquelle (5) verbunden zu sein, die einen Mikrocontroller umfasst, der mindestens geeignet ist, um das Stoppen oder die Inbetriebnahme der Strom verbrauchenden Elemente (2, 2', 2", 2"', 2"", 3) zu steuern, oder alternativ geeignet ist, die Aufladung der Stromquelle (5) ausgehend von dem Strom, der von den Strom erzeugenden Elementen (2b) gesammelt wird, zu regulieren, und
- mehrerer biegsamer verzweigter Drahtverbindungssysteme (6), die jeweils einen Steckverbinderteil mit zwei Polen, stromaufwärtiger Steckverbinder (6₁) genannt, der elektrisch mit mindestens zwei anderen Steckverbinderteilen, stromabwärtige Steckverbinder genannt (6₂, 6₃) jeweils mit zwei Polen, parallel geschaltet ist, wobei die unterschiedlichen elektrischen Module (2, 2', 2", 2''', 2"", 3, 4, 5) physisch unabhängig sind, wobei sie jeweils mindestens einen Steckverbinderteil mit zwei Polen umfassen,
wobei die elektrischen Steckverbinderteile der elektrischen Module physisch dazu konfiguriert sind, das Zusammenbauen eines verzweigten elektrischen Stromnetzes (7) zu erlauben, das mindestens aus der Verwendung mehrerer verzweigter Drahtverbindungssysteme (6) resultiert,
wobei es das verzweigte Stromnetz (7) erlaubt, die Einheit aus Stromquelle (5)/Steuervorrichtung (4; 4') einerseits oben an der Verzweigung, und mindestens mehrere der Strom verbrauchenden Elemente (2, 2', 2", 3) oder andererseits alternativ mehrere Strom erzeugende Elemente unten an der Verzweigung elektrisch parallel zu schalten,
**dadurch gekennzeichnet, dass** der stromaufwärtige Steckverbinderteil (6₁) einerseits, und die mindestens zwei stromabwärtigen Steckverbinderteile (6₂, 6₃) andererseits der verzweigten Drahtverbindungssysteme (6) dabei jeweils ein Steckerteil (M) und zwei Buchsenteile (F) oder umgekehrt ein Buchsenteil (F) und zwei Steckerteile (M) sind, wobei die verzweigten Drahtverbindungssysteme (6) dazu konfiguriert sind, durch direkte Verbindung des stromaufwärtigen Steckverbinderteils (6₁) eines verzweigten Drahtverbindungsystems (6) mit einem stromabwärtigen Steckverbinderteil (6₂, 6₃) eines anderen verzweigten Drahtverbindungssystems kombinierbar zu sein.

2. Bausatz nach Anspruch 1, der mehrere Elemente, sogenannte Stromverbraucher (2, 2', 2", 2"', 2"", 3), einschließlich einer oder mehrerer resistiver, biegsamer Heizbündel umfasst.

3. Bausatz nach Anspruch 1, der mehrere Elemente, sogenannte Stromerzeuger, wie fotovoltaische Zellen, umfasst.

4. Bausatz nach einem der Ansprüche 1 bis 3, wobei der Steckerteil (M) und der Buchsenteil (F) der elektrischen Steckverbinder aneinander aufschnappbar sind.

5. Bausatz nach Anspruch 4, wobei der Steckerteil (M) und der Buchsenteil (F) aus Kunststoff bestehen, wobei die Steckverbinder wärmeschrumpfende Mäntel (G) umfassen, wobei jeder der Mäntel ein vorgeschrumpftes Ende auf dem Steckerteil (M) oder umgekehrt dem Buchsenteil aufweist, wobei das andere nicht geschrumpfte Ende des Mantels (G) dazu bestimmt ist, den Buchsenteil (F) oder umgekehrt den Steckerteil beim Aufschnappen der zwei Stecker-/Buchsenteile zu bedecken, dann erhitzt zu werden, um die Abdichtung der geschaffenen elektrischen Verbindung sicherzustellen.

6. Bausatz nach Anspruch 5, wobei die Steckverbinder flach mit einer Dicke kleiner oder gleich 3 mm sind.

7. Bausatz nach einem der Ansprüche 1 bis 6, der als Modul ein elastisch streckbares Drahtverbindungssystem (8) umfasst, das einen ersten Steckverbinderteil (8₁) mit mindestens zwei Polen umfasst, der elektrisch mit einem zweiten Steckverbinderteil (8₂) mit mindestens zwei Polen durch mindestens zwei Stromleiter (83, 84) parallel geschaltet ist, wobei die zwei Steckverbinderteile (8₁, 8₂) von einem elastischen Textil (85) in geschrumpfter Position gehalten werden, wobei sich die mindestens zwei Drahtverbindungen längs und parallel ausgehend von dem ersten Steckverbinderteil (8₁) zu dem zweiten Steckverbinderteil (8₂) entlang der Wellungen erstrecken, wobei die Stromleiter (84, 85) mit dem elastischen Textil (85) entlang ihrer Länge verwickelt sind.

8. Bausatz nach einem der Ansprüche 1 bis 7, der als Modul ein serielles Drahtverbindungssystem (9) umfasst, das einen Steckverbinderteil (9₁) mit zwei Polen, stromaufwärtig genannt, und zwei Steckverbinderteilen (9₂, 9₃), stromabwärtig genannt, jeweils mit zwei Polen umfasst, sowie Drähte (93, 94, 95), die die Steckverbinderteile (9₁, 9₂, 9₃) elektrisch in Serie schalten.

9. Bausatz nach Anspruch 2, allein oder kombiniert mit einem der Ansprüche 4 bis 8 genommen, wobei das oder die Heizbündel mindestens ein biegsames, resistives Element (21) umfassen, das an einer atmungsaktiven Membran (22, 23) befestigt oder alternativ zwischen zwei atmungsaktiven Membranen (22, 23) gehalten und befestigt ist.

10. Bausatz nach einem der Ansprüche 1 bis 9, wobei die biegsamen verzweigten Drahtverbindungssysteme (6) jeweils umfassen:
- einen ersten Stromleiter (64), der den ersten Pol des stromaufwärtigen Steckverbinders (6₁) und den ersten Pol eines der stromabwärtigen Steckverbinder verbindet, und
- einen zweiten Stromleiter (66), der den ersten Pol des stromaufwärtigen Steckverbinders (6₁) mit dem ersten Pol des anderen der stromabwärtigen Steckverbinder parallel schaltet,
- einen dritten Stromleiter (65), der den zweiten Pol des stromaufwärtigen Steckverbinders (6₁) und den zweiten Pol eines der stromabwärtigen Steckverbinder verbindet, und
- einen vierten Stromleiter (67), der den zweiten Pol des stromaufwärtigen Steckverbinders mit dem zweiten Pol des anderen der stromabwärtigen Steckverbinder parallel schaltet,
wobei der erste und der dritte Stromleiter (64, 65) einerseits, sowie der zweite und der vierte Stromleiter (66, 67) andererseits physisch nicht auf ihrer gesamten Länge verbunden sind, wobei der erste Stromleiter (64) und der dritte Stromleiter (65) einerseits, und der zweite Stromleiter (66) und der vierte Stromleiter (67) jeweils zwei biegsame Zweige (B1, B2) bilden, die dazu konfiguriert sind, zwei unterschiedlichen Wegen zu folgen.

11. Elektrische Heizvorrichtung (1), die aus dem Zusammenbauen der Module (2, 2', 2", 2"', 2"', 3, 4, 5, 6 8, 9) eines Bausatzes nach Anspruch 2 resultiert, wobei die Module miteinander elektrisch durch ihre Steckverbinder zusammengebaut sind, und gemäß einem verzweigten Stromnetz, das aus der Verwendung mehrerer verzweigter Drahtverbindungssysteme (6) durch direkte Verbindung des stromaufwärtigen Steckverbinderteils (6₁) eines verzweigten Drahtverbindungssystems (6) mit einem stromabwärtigen Steckverbinderteil (6₂ oder 6₃) eines anderen verzweigten Drahtverbindungssystems resultiert, wobei es das verzweigte Stromnetz (7) erlaubt, die Einheit aus Stromquelle (5)/Steuervorrichtung (4) einerseits oben an der Verzweigung, und mindestens mehrere der Strom verbrauchenden Elemente (2, 2', 2", 3) andererseits unten an der Verzweigung elektrisch parallel zu schalten.

12. Elektrische Heizvorrichtung nach Anspruch 11, die mindestens zwei Verbraucherelemente (2"', 2''''') umfasst, insbesondere zwei Heizbündel, die mit den zwei Steckverbinderteilen (9₂, 9₃) stromabwärts des Drahtverbindungssystems (9) in Reihe eines Bausatzes nach Anspruch 8 in Reihe geschaltet sind.

13. Elektrische Vorrichtung, die aus dem Zusammenbauen der Module eines Bausatzes nach Anspruch 3 resultiert, wobei die Module miteinander elektrisch durch ihre Steckverbinder zusammengebaut sind, und gemäß einem verzweigten Stromnetz, das aus der Verwendung mehrerer verzweigter Drahtverbindungssysteme (6) durch direkte Verbindung des stromaufwärtigen Steckverbinderteils (6₁) eines verzweigten Drahtverbindungssystems (6) mit einem stromabwärtigen Steckverbinderteil (6₂ oder 6₃) eines anderen verzweigten Drahtverbindungssystems resultiert, wobei es das verzweigte Stromnetz (7) erlaubt, die Einheit aus Stromquelle (5)/Steuervorrichtung (4') einerseits oben an der Verzweigung, und mehrere Strom erzeugende Elemente (2b) andererseits unten an der Verzweigung elektrisch parallel zu schalten.

14. Einheit, die einen Textilartikel und eine Vorrichtung mit verzweigtem Stromnetz nach einem der Ansprüche 11 bis 13, die in dem Textilartikel integriert ist, umfasst, wobei der Textilartikel ausgewählt ist aus:
- einer Möbelbeschichtung, wie einem Sitz-, Sofabezug,
- einer Bettdecke, einem Schlafsack, Laken, einem Kissenbezug,
- einem Kleidungsstück, wie einer Jacke, einer Hose oder einem Handschuh.

15. Verfahren zur Integration einer elektrischen Vorrichtung in einem Textilartikel, das durch Umsetzen eines Bausatzes nach einem der Ansprüche 1 bis 10 erhalten wird, das die folgenden Schritte umfasst,
- Bereitstellen eines Textilartikels,
- Definieren in dem Textilartikel der Lagen der mehreren Strom verbrauchenden Elemente oder alternativ der mehreren Strom erzeugenden Elemente, sowie der Lage der Steuervorrichtung (4) gemäß einer bestimmten räumlichen Integrationskonfiguration,
- Auswählen aus den Modulen des Bausatzes der Kombination von Drahtsystemen (6, 7, 8), der dieser räumlichen Integrationskonfiguration entspricht, die durch Erhalten eines verzweigten Stromnetzes (7) bestimmt wird, das die Steuervorrichtung einerseits mit den Strom verbrauchenden oder andererseits alternativ mit den Strom erzeugenden Elementen zusammenfügt,
- Zusammenbauen der Steckverbinderteile der ausgewählten Module zum Erhalten der elektrischen Vorrichtung mit verzweigtem Stromnetz.

## Claims

1. A kit for making a device with a branched electric network (1), suitable for being integrated into a textile article, such as a garment, the kit having several modules, including:
- several electrical energy consuming elements (2, 2', 2", 2"', 2"", 3) or, alternatively, several electrical energy generating elements (2b)
- an electrical energy source (5),
- a monitoring device (4, 4'), intended to be connected to said electrical energy source (5) comprising a microcontroller, at least capable of controlling stopping or starting the electrical energy consuming elements (2, 2', 2", 2"', 2"", 3), or alternatively capable of regulating the recharging of the electrical energy source (5) from the electrical energy collected by said electrical energy generating elements (2b), and
- several flexible branched wired connection systems (6), each comprising a two-pole connector portion called upstream connector (61), electrically linked in parallel to at least two other connector portions, called downstream connectors (6₂, 6₃), each with two poles, the different electrical modules (2, 2', 2", 2''', 2''', 3, 4, 5) being physically independent, each comprising at least one two-pole connector portion,
the electrical connector portions of the electrical modules being physically configured to allow the assembly of a branched electrical network (7), resulting at least from the use of several branched wired connection systems (6),
said branched electrical network (7) allowing electrically linking, in parallel, the electrical energy source (5)/ monitoring device (4; 4') assembly, on the one hand, at the top of the tree, and at least several of the electrical energy consuming elements (2, 2', 2", 3), or alternatively several electrical energy generating elements, on the other hand, at the bottom of the tree,
**characterised in that** the upstream connector portion (61), on the one hand, and the at least two downstream connector portions (6₂, 6₃), on the other hand, of said branched wired connection systems (6) are then respectively a male portion (M) and two female portions (F), or conversely, one female portion (F) and two male portions (M), the branched wired connection systems (6) being configured to be combinable by direct connection of the upstream connector portion (61) of a branched wired connection system (6) to a downstream connector portion (6₂, 6₃) of another branched wired connection system.

2. The kit according to claim 1, comprising several elements called electrical energy consuming elements (2, 2', 2", 2''', 2"", 3), including one or more resistive flexible heating layers.

3. The kit according to claim 1, comprising several elements called electrical energy generating elements such as photovoltaic cells.

4. The kit according to one of claims 1 to 3, wherein the male (M) and female (F) portions of the electrical connectors are mutually snap-fittable.

5. The kit according to claim 4, wherein the male (M) and female (F) portions are made of synthetic material, the connectors comprising heat-shrinkable sheaths (G), each of the sheaths having a pre-shrunk end on the male portion (M), or conversely female portion, the other non-shrunk end of the sheath (G) being intended to cover the female portion (F), or conversely the male portion, during the snap-fitting of the two male/female portions, then heated, in order to ensure the sealing of the created electrical connection.

6. The kit according to claim 5, wherein the connectors are flat, with a thickness less than or equal to 3 mm.

7. The kit according to one of claims 1 to 6, comprising as a module, an elastically stretchable wired connection system (8), comprising a first connector portion (8₁) with at least two poles, which is electrically linked, to a second connector portion (8₂), with at least two poles, by at least two electrical wires in parallel (83, 84), the two connector portions (81, 82) being held in the retracted position by an elastic textile (85), the at least two wired connections extending in length and in parallel from the first connector portion (81) to the second connector portion (82), following corrugations, said electrical wires (84, 85) being entangled with said elastic textile (85) along the length thereof.

8. The kit according to one of claims 1 to 7, comprising as a module a serial wired connection system (9) comprising a two-pole connector portion (9₁), called upstream connector portion, and two connector portions (9₂, 9₃), called downstream connector portions, each with two poles, as well as wires (93, 94, 95) electrically linking in series the connector portions (9₁, 9₂, 9₃).

9. The kit according to claim 2, taken alone or in combination with one of claims 4 to 8, wherein the heating layer(s) comprise at least one flexible, resistive element (21), fastened to a waterproof breathable membrane (22, 23), or alternatively held and fastened between two w waterproof breathable membranes (22, 23).

10. The kit according to one of claims 1 to 9, wherein said flexible branched wired connection systems (6) each comprise:
- a first electrical wire (64) connecting the first pole of the upstream connector (6₁) and the first pole of one of the downstream connectors, and
- a second electrical wire (66) connecting, in parallel, the first pole of the upstream connector (6₁) with the first pole of the other of the downstream connectors,
- a third electrical wire (65) connecting the second pole of the upstream connector (6₁) and the second pole of one of the downstream connectors, and
- a fourth electrical wire (67) connecting, in parallel, the second pole of the upstream connector with the second pole of the other downstream connectors,
the first and third electrical wires (64, 65), on the one hand, as well as the second and fourth electrical wires (66, 67), on the other hand, not being physically linked, along the entire length thereof, the first electrical wire (64) and the third electrical wire (65), on the one hand, and the second electrical wire (66) and the fourth electrical wire (67), forming respectively two flexible branches (B 1, B2) configured to follow two different paths.

11. An electric heating device (1) resulting from the assembly of the modules (2, 2', 2", 2''', 2''', 3, 4, 5, 6, 8, 9) of a kit according to claim 2, said modules being mutually electrically assembled by the connectors thereof, and according to a branched electrical network resulting from the use of several branched wired connection systems (6) by direct connection of the upstream connector portion (61) of a branched wired connection system (6) to a downstream connector portion (6₂ or 6₃) of another branched wired connection system.
said branched electrical network (7) allowing electrically linking, in parallel, the electrical energy source (5)/ monitoring device (4) assembly, on the one hand, at the top of the tree, and at least several of the electrical energy consuming elements (2, 2', 2", 3), on the other hand, at the bottom of the tree.

12. The electric heating device according to claim 11 comprising at least two consuming elements (2"', 2'''''), in particular two heating layers, connected in series to the two downstream connector portions (9₂, 9₃) of the serial wired connection system (9) of a kit according to claim 8.

13. The electric device resulting from the assembly of the modules of a kit according to claim 3, said modules being mutually electrically assembled by the connectors thereof, and according to a branched electrical network resulting from the use of several branched wired connection systems (6) by direct connection of the upstream connector portion (6₁) of a branched wired connection system (6) to a downstream connector portion (6₂ or 6₃) of another branched wired connection system,
said branched electrical network (7) allowing electrically linking, in parallel, the electrical energy source (5)/ monitoring device (4') assembly, on the one hand, at the top of the tree, and several electrical energy generating elements (2b), on the other hand, at the bottom of the tree.

14. An assembly comprising a textile article and a device with a branched electric network according to any one of claims 11 to 13, integrated into said textile article, the textile article being selected from:
- a furniture covering such as seat cover, sofa cover,
- a duvet, sleeping bag, sheet, pillowcase,
- a garment, such as jacket, pants, or glove.

15. A method for integrating an electric device into a textile article obtained by implementing a kit in accordance with any one of claims 1 to 10, comprising the following steps,
- providing a textile article,
- defining the locations in said textile article of said several electrical energy consuming elements, or alternatively several electrical energy generating elements, as well as the location of the monitoring device (4) according to a determined integration spatial configuration,
- selecting from the modules of the kit the combination of wired systems (6, 7, 8) meeting this determined integration spatial configuration by obtaining a branched electrical network (7) joining the monitoring device, on the one hand, to electrical energy consuming elements, or alternatively to said electrical energy generating elements, on the other hand,
- assembling the connector portions of the selected modules for obtaining the electric device with a branched electric network.
